# FASCICULE DE BREVET EUROPEEN

(11) **EP 0 067 827 B1**
(45) Date de publication et mention de la délivrance du brevet: **17.04.1985**
(21) Numéro de dépôt: 81903254.1
(22) Date de dépôt: 15.12.1981
(51) Int. Cl.: E06B 7/23

(54) **BANDE D'ETANCHEITE POUR PORTES ET FENETRES**
DICHTUNGSLEISTE FÜR TÜREN UND FENSTER
SEALING STRIP FOR DOORS AND WINDOWS

(30) Priorité: 19.12.1980 CH 9396/80
(43) Date de publication de la demande: 29.12.1982
(73) Titulaire: BOREL, Paul, CH-2202 Chambrelien (CH)
(72) Inventeur: BOREL, Paul, CH-2202 Chambrelien (CH)
(74) Mandataire: North, Mathieu
(86) Numéro de dépôt international: CH8100143
(87) Numéro de publication internationale: WO8202225

## Description

La présente invention concerne un dispositif d'étanchéité en forme de bande, réalisé avantageusement d'une seule pièce en matière plastique, permettant de colmater l'espace entre deux parties destinées à se joindre, l'une des parties pivotant, par exemple, autour de l'autre. Ce dispositif peut être utilisé, en particulier, comme bande de calfeutrage pour portes et fenêtres.

Il existe de nombreux dispositifs d'étanchéité pour portes et fenêtres utilisant une ou plusieurs lames flexibles, garnies ou non d'un matériau compressible et élastique, comme par exemple de mousse synthétique. De telles bandes de calfeutrage sont, dans leur exécution la plus pratique, autocollantes. Elles ont cependant tendance à se décoller partiellement, et à se soulever, ou même à s'arracher, sous l'effet des tractions répétées que provoquent l'ouverture et la fermeture du battant. Ces bandes présentent en outre le défaut d'être soit trop chères, soit fragiles, soit encore de s'user trop vite en raison d'une rigidité trop grande.

Un tel dispositif est par exemple décrit dans le brevat AT 342 267. Il est composé d'une première lame (I), flexible, et d'une seconde lame(ₗo). Ces deux lames sont sensiblement planes et solidaires l'une de l'autre suivant un bord de la première lame. La seconde lame est destinée à être fixée par collage, par exemple, au bâti dormant d'une porte. La première lame occupant alors une position écartée, vient s'appuyer contre le battant de la porte lorsqu'elle est fermée et assure ainsi l'étanchéité désirée.

Les bords libres de la première et de la seconde lames sont dans cette exécution très minces, ce qui les rend fragiles et susceptibles de gondoler dans le sens longitudinal. Cette déformation des lames a pour effet de diminuer l'étanchéité assurée par la première lame et de rendre plus difficile le collage de la seconde lame.

Pour éviter ces inconvénients, la bande d'étanchéité telle que décrite dans la revendication comprend entre autres:
- une première lame flexible ayant deux bords;
- une deuxième lame ayant deux bords, la première et la deuxième lames sont solidaires l'une de l'autre en formant un angle aigu, un bord de la première lame étant fixé sur un bord de la deuxième lame suivant une ligne de jonction;
- une troisième lame ayant deux bords, solidaire par un bord des première et deuxième lames le long de la ligne de jonction;
- une gorge pratiquée dans la première lame au voisinage de la ligne de jonction de façon à amincir la section de la première lame en cet endroit; et
- une rainure pratiquée dans la troisième lame au voisinage de la ligne de jonction de façon à amincir la section de la troisième lame en cet endroit, est principalement remarquable en ce que le bord libre de la première lame présente un bourrelet de forme arrondie et que le bord libre de la seconde lame se termine par un rebord dirigé vers la première lame.

Un avantage de la bande d'étanchéité selon la présente invention est de permettre d'améliorer l'étanchéité et de diminuer le risque de décollement de la bande en rendant plus rigides les bords libres des première et deuxième lames.

D'autres caractéristiques et avantages de fin vention apparaîtront au cours de la description qui suit d'un exemple de réalisation, en référence au dessin annexé. Sur ce dessin:
La fig. 1 représente en coupe transversale une forme d'exécution de la bande d'étanchéité au repos selon d'invention.
La fig. 2 représente, également en coupe transversale, la bande d'étanchéité de la fig. 1, fixée sur un battant de porte ou de fenêtre, dans sa position de compression maximale.
La fig. 3 montre la bande d'étanchéité, dans la même forme d'exécution que celle de la fig 2, mais dans laquelle la troisième lame est repliée en raison de la minceur du battant sur lequel la bande est fixée.

La bande d'étanchéité selon l'invention comprend, comme cela est montré sur la fig. 1, une première lame 1, flexible et solidaire par un de ses bords d'une deuxième lame 2. La deuxième lame est apte à être fixée, et de préférence collée, sur le bâti ou sur les battants de la porte ou fenêtre. La lame flexible 1 s'écarte du bord du battant ou du bâti dormant sur lequel est fixée la deuxième lame 2 et son bord libre 7, opposée à la jointure 4 reliant les deux lames, vient s'appuyer, lors de la fermeture de la porte ou fenêtre, contre le bâti dormant ou contre le battant, selon que la lame flexible est fixée à celui-ci ou à celui-là. Une troisième lame 3 est fixée à la jointure 4 des deux autres, prolongeant la pointe du V formée par les deux premières lames. Cette troisième lame augmente largement la surface par laquelle la bande adhère au battant ou au bâti dormant. La pointe du V est ainsi solidement fixée et le risque d'arrachage diminué dans une grande mesure.

La fig. 2 montre une porte en position fermée comprenant un battant 5 et un bâti dormant 6. Les lames 2 et 3 de la bande d'étanchéité sont fixées à l'aide d'une couche de colle 8 au battant 5. On voit que le bâti dormant 6 de la porte appuie alors sur un bourrelet 12 de la lame 1 qui se déplace et vient s'appliquer sur la lame 2. La pression exercée par le bâti dormant 6 sur le bourrelet 12 assure d'étanchéité désirée. Une gorge 10 amincit la bande à la jointure des lames 1 et 2 et permet une flexion aisée de la lame 1.

Si l'épaisseur du battant 5 est résuite, la troisième lame 3 peut être repliée et collée sur une face adjacente du battant, comme cela est représente sur la fig. 3. Une rainure 11 permet un pliage facile de la lame 3 autour de la lame 2.

## Revendications

Bande d'étanchéité pour portes et fenêtres comprenant:
- une première lame (1), flexible, ayant deux bords;
- une deuxième lame (2) ayant deux bords, lesdites première et deuxième lames sont solidaires l'une de l'autre en formant un angle aigu, un bord de-la première lame (1) étant fixé sur un bord de la deuxième lame (2) suivant une ligne de jonction (4);
- une troisième lame (3) ayant deux bords, solidaire par un bord des première (1) et deuxième (2) lames le long de la ligne de jonction (4);
- une gorge (10) pratiquée dans la première lame (1) au voisinage de la ligne de jonction (4) de façon à amincir la section de la première lame (1) en cet endroit; et
- une rainure (11) pratiquée dans la troisième lame (3) au voisinage de la ligne de jonction (4) de façon à amincir la section de la troisième lame (3) en cet endroit, la seconde et la troisième lames étant destinées à être plaquées et fixées contre le battant (5) ou le bâti dormant (6) de la porte ou fenêtre, le bord libre (7) de la lamé flexible venant s'appuyer et étant maintenu par élasticité contre lé bâti dormant, si ta bande d'étanchéité est fixée au battant, ou contre le battant, si la bande est fixée au bâti dormant, lors de la fermeture de la porte ou fenêtre,
caractérisée en ce que le bord libre (7) de ladite première lame (1) présente un bourrelet arrondi (12) et que le bord libre de ladite deuxième lame (2) se termine par un rebord (13) dirigé vers la première lame (1), ladite lame (1) étant plus courte que la seconde lame, de façon que, lorsque la bande est complètement écrasée, le rebord (13) déborde la lame (1) flexible.

## Patentansprüche

Abdichtungsband für Türen und Fenster, bestehend aus
- einem ersten, biegsamen Streifen (1) mit zwei Enden;
- einem zweiten Streifen (2) mit zwei Enden, beide Streifen zusammenhängend und einen spitzen Winkel bildend, wobei ein Ende des ersten Streifens (1) an einem Ende des zweiten Streifens (2) entlang einer Verbindungslinie (4) befestigt ist;
- einem dritten Streifen (3) mit zwei Enden, der Verbindungslinie (4) entlang mit einem Ende des ersten (1) und zweiten (2) Streifens zusammenhängend;
- einer Hohlkehle (10) im ersten Streifen (1) bei der Verbindungslinie (4), so daß der erste Streifen (1) an dieser Stelle schmaler wird; und
- einer Nut (11) im dritten Streifen (3) bei der Verbindungslinie (4), so daß der dritte Streifen (3) an dieser Stelle schmaler wird, wobei der zweite und dritte Streifen dazu bestimmt sind, am Flügel (5) oder Rahmen (6) von Tür oder Fenster angepreßt und befestigt zu werden, wobei das lose Ende (7) des biegsamen Streifens beim Schließen von Tür oder Fenster an den Rahmen gedrückt und durch Elastizität festgehalten wird, wenn das Abdichtungsband am Flügel befestigt ist, oder an den Flügel, wenn das Abdichtungsband am Rahmen befestigt ist,
dadurch gekennzeichnet, daß das lose Ende (7) des ersten Streifens (1) einen abgerundeten Wulst (12) bildet und das lose Ende des zweiten Streifens (2) in ein gegen den ersten Streifen (1) vorspringenden Rand (13) ausläuft, wobei dieser erste Streifen (1) kürzer ist als der zweite, so daß bei vollständig zugedrücktem Abdichtungsband das vorspringende Ende (13) über den biegsamen Streifen (1) hinausragt.

## Claims

Watertight band for doors and windows, comprising:
- a first flexible strip (1) with two edges;
- a second strip (2) with two edges; the said first and second strips are solid with each other, forming an acute angle, one edge of the first strip (1) being fixed upon one edge of the second strip (2), along a line of junction (4);
- a third strip (3) with two edges, solid by one edge with the first (1) and second (2) strips, along the line of junctiion (4);
- a groove (10) made in the first strip, near to the line of junction (4), so as to reduce the section of the first strip (1) at that point; and
- a channel (11) made in the third strip (3),near to the line of junction (4), so as to reduce the section of the third strip (3) at that point, the second and third strips being intended to be applied and fixed against the leaf (5) or the frame (6) of the door or window, the free edge (7) of the flexible strip coming to rest and being held by elasticity against the frame if the watertight band is fixed, to the leaf, or against the leaf if the band is fixed to the frame, whenn the door or window is closed,
characterized by the fact that the free edge (7) of the said first strip (1) has a rounded flange (12) and that the free edge of the second strip (2) ends in a reach-overflange (13) directed towards the first strip (1), the said strip (1) being shorter than the second strip, so that when the band is compressed completely, the reach-over flange (13) overlaps the flexible strip (1).
